# EUROPÄISCHE PATENTSCHRIFT

(11) **EP 3 062 661 B1**
(45) Veröffentlichungstag und Bekanntmachung des Hinweises auf die Patenterteilung: **17.11.2021**
(21) Anmeldenummer: 14824364.5
(22) Anmeldetag: 11.12.2014
(51) Int. Cl.: A47B 88/463

(54) **VORRICHTUNG ZUM ÖFFNEN EINES BEWEGBAREN MÖBELTEILS**
MECHANISM FOR OPENING A MOVABLE FURNITURE COMPONENT
DISPOSITIF POUR OUVRIR UNE PARTIE DE MEUBLE MOBILE

(30) Priorität: 23.12.2013 DE 202013011558 U
(43) Veröffentlichungstag der Anmeldung: 07.09.2016
(73) Patentinhaber: Grass GmbH, 6973 Höchst (AT)
(72) Erfinder: GRABHER, Günter, 6972 Fußach (AT)
(74) Vertreter: Patentanwälte Magenbauer & Kollegen Partnerschaft mbB
(86) Internationale Anmeldenummer: PCT/EP2014/003312
(87) Internationale Veröffentlichungsnummer: WO 2015/096890

(56) Entgegenhaltungen:
- EP-A1- 1 743 550
- WO-A1-2006/058351
- WO-A1-2009/109536
- US-A1- 2010 264 794

## Beschreibung

Die Erfindung betrifft ein Möbel mit einem Möbelkorpus und mit wenigstens einem bewegbaren Möbelteil, insbesondere Schublade, mit einer Vorrichtung zum Öffnen des bewegbaren Möbelteils die eine Führungseinrichtung zur Führung des bewegbaren Möbelteils im Möbelkorpus aufweist, wobei die Führungseinrichtung wenigstens eine Führungseinheit aus wenigstens einer eine Längsrichtung aufweisende und in der Längsrichtung bewegbare Laufschiene und einer am Möbelkorpus befestigbaren Korpusschiene aufweist, und wobei die Vorrichtung eine Auszugseinheit, mit einem einen Kraftspeicher aufweisenden Auszugselement besitzt, das beim Öffnen des bewegbaren Möbelteils eine Öffnungskraft in Öffnungsrichtung auf das bewegbare Möbelteil ausübt, wobei die Vorrichtung eine Dämpfungseinrichtung zur Dämpfung der Öffnungsbewegung des bewegbaren Möbelteils aufweist, und wobei das Auszugselement eine an den Kraftspeicher angekoppelte Rastklinke besitzt, die beim Schließen des bewegbaren Möbelteils mitbewegbar ist und nach einem bestimmten Schließweg in eine Rastaufnahme einrastet, von der sie beim Öffnen des bewegbaren Möbelteils wieder ausrastbar ist, wobei der Kraftspeicher durch die Bewegung der Rastklinke in Schließrichtung aufladbar ist und die gespeicherte Energie beim Ausrasten der Rastklinke für den Öffnungsvorgang zur Verfügung steht, und wobei der Ein- und Ausrastvorgang der Rastklinke in die zugeordnete Rastaufnahme mittels eines bei der Öffnungs- und Schließbewegung des bewegbaren Möbelteils mitbewegten, an der Laufschiene angeordneten Mitnehmers erfolgt.

Vorrichtungen zum Öffnen eines bewegbaren Möbelteils, die auch als Öffnungsautomatik bezeichnet werden, sind bereits seit langem bekannt. Insbesondere bei großdimensionierten Möbelteilen, beispielsweise Schubladen, Türen oder Klappen besteht der Bedarf, dass der Benutzer beim Öffnen des bewegbaren Möbelteils kraftunterstützt wird oder das Öffnen sogar vollständig automatisch erfolgt. Insbesondere auch bei als Schubladen ausgebildeten Möbelteilen, die schwer beladen sind oder schwer beladen werden, ist eine Öffnungsautomatik von Vorteil.

Die EP 1 743 550 A1 offenbart eine Vorrichtung zum Öffnen eines bewegbaren Möbelteils der eingangs erwähnten Art, wobei eine Verschiebungsautomatik für Ausziehführungen für aus dem Korpus eines Möbelstücks ausziehbare Möbelteile, wie Schubladen vorgesehen ist. An der Führungs- bzw. Korpusschiene oder an einer Mittelschiene ist ein Klinkengehäuse vorgesehen, in dem ein durch eine Federanordnung mit einer langgestreckten Schraubenfeder bistabil in zwei in Schubladen-Bewegungsrichtung voneinander beabstandete Endlagen vorgespanntes bewegliches Klinkenbauteil vorgesehen ist. Das Klinkenbauteil weist eine Aufnahme für einen an einer der anderen Schiene, also der Laufschiene, vorgesehenen Mitnehmer auf. Der Mitnehmer fährt bei der Relativverschiebung der Schienen bei Annäherung an die Endstellung in die Aufnahme ein und verschwenkt das vorgespannte bewegliche Klinkenbauteil und entriegelt dieses aus der zugeordneten Endlage. Unter der Wirkung der Federspannung wird das Klinkenbauteil in die andere Endlage bewegt und nimmt über den in der Aufnahme gehaltenen Mitnehmer die diesem zugeordnete Schiene in die Endstellung dieser ausziehbaren Möbelteils mit.

Die US 2010/264794 A1 offenbart ein System zur Unterstützung der Linearbewegung eines Auszugs relativ zu einem Korpus, wobei das System eine Dämpfungseinrichtung umfasst, um den Anschlag des Auszugs beim Einfahren sowohl in die End- als auch in die Schließstellung zu dämpfen.

Die WO 2006/058351 offenbart eine Antriebsvorrichtung für ein bewegbar gelagertes Möbelteil. Das bewegbare Möbelteil ist mittels eines Vollauszugs aus Laufschiene, Mittelschiene und Korpusschiene an dem zugeordneten Möbel bewegbar gelagert. Die Antriebsvorrichtung ist dazu ausgelegt, das bewegbare Möbelteil in die vollständige Offenstellung zu bewegen. Das bewegbare Möbelteil kann beim Öffnungsvorgang zuerst frei beweglich sein, bis dieses mittels einer lösbaren Kopplungsvorrichtung weiter in Richtung seiner vollständigen Offenstellung bewegt wird. Hierzu besitzt die Antriebsvorrichtung ein federbelastetes Kippsegment, das mit einem Mitnehmer lösbar kuppelbar ist, wobei der Mitnehmer beim Schließen des bewegbaren Möbelteils über das Kippsegment die Feder spannt, wobei anschließend das Kippsegment in eine selbsthemmend arretierte Bereitschaftsposition gelangt und dann den Mitnehmer freigibt.

Aufgabe der Erfindung ist es, ein Möbel mit einer Vorrichtung zum Öffnen eines bewegbaren Möbelteils der eingangs erwähnten Art zu schaffen, die einen noch größeren Komfort bzw. eine höhere Funktionalität gegenüber aus dem Stand der Technik bekannten Vorrichtungen bietet.

Diese Aufgabe wird durch ein Möbel mit den Merkmalen des unabhängigen Anspruchs 1 gelöst. Weiterbildungen der Erfindung sind in den Unteransprüchen dargestellt.

Das erfindungsgemäße Möbel zeichnet sich dadurch aus, dass die Laufschiene an ihrem hinteren Ende ein längliches Verlängerungsstück aufweist, das in der Längsrichtung über das hintere Ende der Laufschiene hinausragt, wobei an dem Verlängerungsstück der Mitnehmer sitzt.

Es wird eine Kombination aus Auszugseinheit und Dämpfungseinrichtung zur Verfügung gestellt, wodurch die Auszugsbewegung des bewegbaren Möbelteils in die Auszugsstellung bzw. Öffnungsstellung oder Offenstellung gedämpft wird. Dadurch wird ein harter Anschlag des bewegbaren Möbelteils beim Einfahren in die Offenstellung verhindert.

Bei einer Weiterbildung der Erfindung ist das Auszugselement der Dämpfungseinrichtung zugeordnet und bildet gemeinsam mit dieser eine einheitlich handhabbare Baugruppe. Dies vereinfacht die Montage, da in diesem Fall lediglich die Baugruppe und nicht die Auszugseinheit einerseits und die Dämpfungseinrichtung andererseits zu montieren sind. Außerdem ist der Platzbedarf einer solchen Baugruppe geringer als für den Fall, dass Auszugselement und Dämpfungseinrichtung voneinander separate Bauelemente sind.

In besonders bevorzugter Weise ist das Auszugselement in die Dämpfungseinrichtung integriert.

Bei einer Weiterbildung der Erfindung weist die Dämpfungseinrichtung wenigstens einen Dämpfer auf, der seinerseits ein Dämpfergehäuse besitzt, in dem ein Dämpferkolben verschieblich gelagert ist, der mit einer aus dem Dämpfer herausgeführten Kolbenstange verbunden ist.

Es ist möglich, dass die Dämpfungseinrichtung wenigstens einen Dämpfer aufweist, der als Rotationsdämpfer ausgebildet ist. Auch eine Kombination eines Lineardämpfers mit einem Rotationsdämpfer ist möglich.

Der Dämpfer ist zweckmäßigerweise als Fluiddämpfer ausgebildet. Als Dämpfungsmedien eignen sich Luft oder Hydraulikfluid, beispielsweise Öl.

In besonders bevorzugter Weise ist das Auszugselement als von der Dämpfungseinrichtung separates Bauteil ausgebildet und mit der Dämpfungseinrichtung über Kopplungsmittel derart gekoppelt, dass die vom Auszugselement erzeugte Öffnungskraft in Öffnungsrichtung über die Kopplungsmittel eine Dämpfung der Öffnungsbewegung mittels der Dämpfungseinrichtung erzeugt. Das Auszugselement kann also bei dessen Betätigung und Erzeugung der Öffnungskraft in Öffnungsrichtung eine Ansteuerung der Dämpfungseinrichtung mittels der Kopplungsmittel bewirken, wodurch das Einfahren in die Offenstellung gedämpft werden kann.

In besonders bevorzugter Weise weisen die Kopplungsmittel ein an einer Schiebeführung verschieblich gelagertes Schiebeelement auf, das einerseits an das Auszugselement bewegungsgekoppelt ist und andererseits an die Kolbenstange des Dämpfers angekoppelt ist.

Zweckmäßigerweise weist das Auszugselement eine Auszugsfeder auf. Alternativ wären jedoch auch andere Kraftspeicherelemente denkbar, beispielsweise gummielastische Elemente oder dergleichen.

In besonders bevorzugter Weise ist die Rastklinke mit der Kolbenstange des Dämpfers gekoppelt.

Ein bevorzugtes Ausführungsbeispiel der Erfindung ist in der Zeichnung dargestellt und wird im Folgenden näher erläutert. In der Zeichnung zeigen:
- Figur 1: eine schematische, perspektivische Darstellung eines nicht zur Erfindung gehörenden Ausführungsbeispiels des Möbels,
- Figur 2: eine schematische Draufsicht auf die Vorrichtung von Figur 1,
- Figur 3: eine schematische, perspektivische Darstellung auf ein bevorzugtes Ausführungsbeispiel des erfindungsgemäßen Möbels mit einer Vorrichtung zum Öffnen eines bewegbaren Möbelteils,
- Figur 4: eine schematische, perspektivische Darstellung auf die Vorrichtung von Figur 3, beim Einfahren der Schubladenschiene in die Offenstellung und
- Figur 5: eine perspektivische, schematische Darstellung der Vorrichtung von Figur 3, wobei die Schubladenschiene in der Offenstellung ist.

Die Figuren 1 und 2 zeigen ein nicht zur Erfindung gehörendes Ausführungsbeispiel eines Möbels mit einer Vorrichtung 11 zum Öffnen eines bewegbaren Möbelteils 12. Die Vorrichtung 11 kann beispielsweise an einem als Schublade ausgebildeten bewegbaren Möbelteil 12 eingesetzt werden. Es ist selbstverständlich möglich, die Vorrichtung 11 auch an anderen bewegbaren Möbelteilen, beispielsweise einer Tür oder einer Klappe, einzusetzen.

Im Folgenden wird die Erfindung am Beispiel eines als Schublade ausgebildeten bewegbaren Möbelteils 12 näher beschrieben.

Die Schublade ist mittels einer Führungseinrichtung 13 relativ zu einem Möbelkorpus 14 verschieblich gelagert. Die Führungseinrichtung 13 umfasst mehrere Führungseinheiten 15, die einander entgegengesetzt liegenden Seitenrändern der Schublade zugeordnet sind.

Die Führungseinheiten 15 besitzen jeweils eine Korpusschiene 16, die über geeignete Befestigungsmittel an einer zugeordneten Seitenwand einer im Möbelkorpus 14 ausgebildeten Schubladenaufnahme positionsfest befestigt ist. An der Korpusschiene 16 ist beispielsweise eine Mittelschiene 17 verschieblich gelagert, an der wiederum eine Laufschiene 18 mittels Lagermitteln verschieblich geführt ist. Die Laufschiene 18, die auch als Bewegungsschiene oder im vorliegenden Fall als Schubladenschiene bezeichnet werden kann, ist der Schublade zugeordnet und verläuft unterhalb des Schubladen-Bodens in Tiefenrichtung. Die Kombination aus Korpusschiene 16, Mittelschiene 17 und Laufschiene 18 wird Vollauszug genannt. Es ist jedoch auch denkbar, Führungseinheiten 15 ohne Mittelschiene 17 zu verwenden.

Um das Ausfahren der Laufschiene 18 mitsamt der Schublade in die Offenstellung nach Zurücklegung eines bestimmten Öffnungswegs selbsttätig oder kraftunterstützt durchführen zu können, ist eine Auszugseinheit 19 vorgesehen. Beim Öffnen der Schublade nach Zurücklegen einen definierten Öffnungswegs wird eine Öffnungskraft in Öffnungsrichtung auf die Schublade ausgeübt. Die Auszugseinheit 19 besitzt ein mit einem Kraftspeicher ausgestattetes Auszugselement 20, das beim Öffnen der Schublade eine Öffnungskraft in Öffnungsrichtung auf die Schublade ausübt.

Um auch das Einfahren der Laufschiene 18 mitsamt der Schublade in die Schließstellung zu unterstützen, kann eine Einzugseinheit vorgesehen sein. Dabei wird beim Schließen der Schublade nach Zurücklegen einen definierten Schließwegs eine Schließkraft in Schließrichtung auf die Schublade ausgeübt. Die Einzugseinheit besitzt ebenfalls ein mit einem Kraftspeicher ausgestattetes Einzugselement (nicht dargestellt), das beim Schließen der Schublade eine Schließkraft in Schließrichtung auf die Schublade ausübt.

Die Vorrichtung 11 umfasst ferner eine Dämpfungseinrichtung 21 zum Dämpfen der Ausfahrbewegung der Laufschiene 18 und somit der Schublade, um beim Ausfahren in die Offenstellung harte Anschläge an die Auszugsbegrenzung zu verhindern.

Das Auszugselement 20 der Auszugseinheit 19 ist der Dämpfungseinrichtung 21 zugeordnet und bildet gemeinsam mit dieser eine einheitlich handhabbare Baugruppe 22. Die Auszugseinheit 19 besitzt ein Auszugseinheit-Gehäuse 23, indem die Baugruppe aus Auszugselement 20 und Dämpfungseinrichtung 21 angeordnet ist. Wie insbesondere in Figur 2 und nachfolgend im Zusammenhang mit dem noch zu beschreibenden bevorzugten Ausführungsbeispiel in den Figuren 3 bis 5 dargestellt, ist die Auszugseinheit 19 im vorderen Bereich der im Möbelkorpus ausgebildeten Schubladenaufnahme angeordnet. Dadurch ist es möglich, die Auszugseinheit 19 direkt mit ihrem Auszugseinheit-Gehäuse 23 am Boden der Schubladenaufnahme zu montieren. Alternativ ist es möglich, die Auszugseinheit 19 zunächst auf einer Montageplatte zu befestigen und diese dann am Boden der Schubladenaufnahme zu montieren. Eine weitere Alternative ist, die mit der Auszugseinheit 19 bestückte Montageplatte mit der Korpusschiene 16 zu verbinden.

Die Dämpfungseinrichtung 21 besitzt wenigstens einen Dämpfer 24, der beispielsweise als Fluiddämpfer ausgebildet ist. Als Dämpfungsmedium eignet sich Luft oder Hydraulikfluid, beispielsweise Öl. Der Dämpfer 24 ist zweckmäßigerweise in der Art eines Arbeitszylinders ausgestaltet, mit einem Dämpfergehäuse 25 und einem im Dämpfergehäuse 25 verschieblich geführten Dämpferkolben (nicht dargestellt). Der Dämpferkolben ist wiederum mit einer Kolbenstange 26 verbunden, die aus dem Dämpfergehäuse 25 herausgeführt ist. Die Kolbenstange 26 ist über Kopplungsmittel 27 mit einer Rastklinke 28 verbunden, die beim Ausschieben der Kolbenstange 26 aus dem Dämpfergehäuse 25 mitbewegbar ist und nach einem bestimmten Ausschiebeweg in eine Rastaufnahme 29 einrastet, die beispielsweise am Auszugseinheit-Gehäuse 23 ausgebildet sein kann. Hierzu besitzt die Rastklinke 28 einen Rastfinger 30, der beim Erreichen der Rastaufnahme 29 selbsttätig einrastet. Wird die Laufschiene 18 und somit die Schublade von ihrer Offenstellung zurück in die Schließstellung bewegt, so entkoppelt sich die Rastklinke 28 von der Laufschiene 18. Beim Ausfahrvorgang wird die Rastklinke 28 durch einen Fanghaken 31 mitgenommen, wodurch ein Ausrasten der Rastklinke 28 aus der Rastaufnahme 29 stattfindet. Wie insbesondere in Figur 1 dargestellt, ist der Fanghaken 31, der auch als Mitnehmerstift bezeichnet werden könnte, am hinteren Ende der Laufschiene 18 befestigt.

Die Kopplungsmittel 27, über die die Kolbenstange 26 mit der Rastklinke 28 gekoppelt ist, besitzen ein Schiebelement 32, das an einer Schiebeführung 33 verschieblich geführt ist.

Wie insbesondere in Figur 2 dargestellt, ist die Schiebeführung 33 am Auszugseinheit-Gehäuse 23 angeordnet. Das Schiebeelement 32 besitzt einen ersten Kopplungsabschnitt 34, der an die Rastklinke 28 angekoppelt ist. Insgesamt ist das Schiebeelement 32 schienenartig ausgebildet, wobei der erste Kopplungsabschnitt 34 in einen länglichen, sich im Wesentlichen parallel zur Verfahrachse der Schublade ausgerichteten Führungsabschnitt 35 übergeht. Am anderen Ende des Führungsabschnitts steht von diesem der zweite Kopplungsabschnitt 36 ab, der an die Kolbenstange 26 angekoppelt ist. Das Auszugselement 20 besitzt einen Kraftspeicher in Form einer Auszugsfeder (nicht dargestellt). Die Auszugsfeder wird beim Ausschieben des Dämpferkolbens bzw. der Kolbenstange 26 aufgeladen bzw. gespannt.

Beim Ausfahren der Schublade befindet sich die Rastklinke 28 eingerastet in die Rastaufnahme 29. Die Rastklinke 28 ist von der Laufschiene 18 getrennt. Die Auszugsfeder ist aufgeladen, beispielsweise ist eine Druckfeder gespannt. Beim weiteren Öffnen der Schublade kommt der Fanghaken 31 in Kontakt mit der Rastklinke 28 und bewirkt deren Ausrasten aus der Rastaufnahme 29. Dadurch wird die Federkraft der Auszugsfeder wirksam, die auf die Laufschiene 18 wirkt und diese selbsttätig oder als Kraftunterstützung für den Benutzer in Richtung Öffnungsrichtung mit einer Öffnungskraft beaufschlagt. Die Rastklinke 28 wird durch die Laufschiene 18 durch den eingehakten Fanghaken 31 mitbewegt, wodurch das Schiebeelement 32 ebenfalls verlagert wird. Dabei drückt der zweite Kopplungsabschnitt 36 die vorher ausgefahrene Kolbenstange 26 des Dämpfers 24 in das Dämpfergehäuse 25 hinein, wodurch eine Dämpfung der Öffnungsbewegung erfolgt. Dadurch wird ein harter Anschlag an die Öffnungsbegrenzung der Schublade verhindert.

Die Figuren 3 bis 5 zeigen ein bevorzugtes Ausführungsbeispiel des erfindungsgemäßen Möbels. Es ist eine Auszugseinheit 19 vorgesehen, die ein Auszugseinheit-Gehäuse 23 besitzt, das über geeignete Befestigungsmittel, beispielsweise Befestigungsschrauben am Boden der Schubladen-Aufnahme befestigt ist. Wie beim zuvor beschriebenen ersten Ausführungsbeispiel besitzt die Auszugseinheit 19 ein Auszugselement 20, das einen Kraftspeicher in Form einer Auszugsfeder, beispielsweise Druckfeder, aufweist. Das Auszugselement 20 ist in den Dämpfer 24 einer Dämpfungseinrichtung 21 integriert und bildet mit dem Dämpfer 24 zusammen eine einheitlich handhabbare Baugruppe.

Wie in den Figuren 3 bis 5 gezeigt, ist zusätzlich zur Auszugseinheit 19 noch eine Einzugseinheit 37 vorgesehen, die quasi verkehrt herum zur Auszugseinheit 19 montiert ist. Die Einzugseinheit 37 ist im Wesentlichen identisch zur Auszugseinheit 19 ausgebildet und besitzt ferner ebenfalls eine Dämpfungseinrichtung 38 mit einem Dämpfer 39, der ein Dämpfergehäuse 40 und eine aus dem Dämpfergehäuse 40 herausgeführten Kolbenstange 41 besitzt. Die Kolbenstange 41 ist wiederum mit einer Rastklinke 42 verbunden.

Nun zurück zur Auszugseinheit 19: Wie insbesondere in Figur 3 zu erkennen, ist an das hintere Ende der Laufschiene 18 ein längliches Verlängerungsstück 43 befestigt, an dem seinerseits am hinteren Ende ein Mitnehmer 44 angeordnet ist.

Beim Öffnen der Schublade ist die Rastklinke 28 in die Rastaufnahme 29 am Auszugseinheit-Gehäuse 23 eingerastet. Die Auszugsfeder ist gespannt. Die Kolbenstange 26 des Dämpfers 24 ist ausgefahren. Beim weiteren Öffnen kommt der Mitnehmer 44 in Kontakt mit der Rastklinke 28, wodurch diese aus deren Rastaufnahme 29 ausgerastet wird. Damit steht die in der Auszugsfeder gespeicherte Federkraft zur Verfügung, die die Laufschiene 18 und damit die angekuppelte Schublade selbsttätig oder als Kraftunterstützung für den Benutzer in die Offenstellung bewegt. Da die Kolbenstange 26 mit der Rastklinke 28 zurück in den Dämpfer 24 bewegt wird, wird auch der im Dämpfergehäuse 25 verschieblich gelagerte Dämpferkolben mitverschoben, wodurch es zu einer Dämpfung der Ausfahrbewegung der Schublade kommt. Dadurch, dass die Kolbenstange 26 nur einen bestimmten Ausfahrweg aus dem Dämpfergehäuse 25 ausfahrbar ist, ist das Verlängerungsstück 43 mit dem Mitnehmer 44 notwendig. Befände sich der Mitnehmer 44 direkt an der Laufschiene 18, wäre bei der Positionierung der Auszugseinheit 19 aufgrund des begrenzten Stellwegs der Kolbenstange 26 ein Ausfahren der Schublade in die vollständig geöffnete Offenstellung nicht möglich. Durch das Verlängerungsstück 43 wird dies jedoch verhindert und die Schublade kann, wie in Figur 5 gezeigt, vollständig in die Offenstellung gefahren werden.

Beim Schließen der Schublade wird die Rastklinke 28 in Schließrichtung mitbewegt, wodurch die Kolbenstange 26 wieder aus dem Dämpfergehäuse 25 herausgezogen wird. Ist die Position der Rastaufnahme 29 erreicht, rastet die Rastklinke 28 ein und trennt sich vom Verlängerungsstück 43 bzw. dessen Mitnehmer 44. Beim weiteren Schließen fährt nun ein an der entgegengesetzten Seitenwand der Laufschiene 18 angeordneter Fanghaken (nicht dargestellt) in die eingerastete Rastklinke 42 der Einzugseinheit 37 und veranlasst deren Ausrastung. Dadurch steht die Federkraft der Einzugsfeder zur Verfügung, so dass die Schublade selbsttätig oder mit Kraftunterstützung für den Benutzer in die Schließstellung fährt. Gleichzeitig wird die Schließbewegung gedämpft, da die Kolbenstange 41 wieder zurück in das Dämpfergehäuse 40 bewegt wird, womit der im Dämpfer 39 angeordnete Dämpferkolben eine Dämpfung veranlasst.

Bei einem nicht dargestellten weiteren Ausführungsbeispiel weist die Dämpfungseinrichtung einen Rotationsdämpfer auf, der für die Dämpfung der Öffnungsbewegung des bewegbaren Möbelteils, insbesondere der Schublade sorgt. An der Korpusschiene befindet sich eine Montageplatte, beispielsweise in Form eines Blechstücks, zur Anbringung der Auszugseinheit. Der Rotationdämpfer besitzt eine Drehscheibe, die am Gehäuse der Auszugseinheit angeordnet ist, insbesondere an deren Oberseite. An der Laufschiene ist ein Mitnehmer oder Fanghaken angeordnet, der Beim Öffnen der Schublade in die Drehscheibe eingreift, wobei die Bewegung der Schublade abgebremst und beispielsweise durch eine integrierte Feder bis in die geöffnete Endstellung gebracht wird.

## Patentansprüche

1. Möbel, mit einem Möbelkorpus und mit wenigstens einem bewegbaren Möbelteil, insbesondere Schublade, mit einer Vorrichtung zum Öffnen des bewegbaren Möbelteils (12) die eine Führungseinrichtung (13) zur Führung des bewegbaren Möbelteils (12) im Möbelkorpus (14) aufweist, wobei die Führungseinrichtung (13) wenigstens eine Führungseinheit (15) aus wenigstens einer eine Längsrichtung aufweisende und in der Längsrichtung bewegbare Laufschiene (18) und einer am Möbelkorpus (14) befestigbaren Korpusschiene (16) aufweist, und wobei die Vorrichtung (11) eine Auszugseinheit (19), mit einem einen Kraftspeicher aufweisenden Auszugselement (20) besitzt, das beim Öffnen des bewegbaren Möbelteils (12) eine Öffnungskraft in Öffnungsrichtung auf das bewegbare Möbelteil (12) ausübt, wobei die Vorrichtung (11) eine Dämpfungseinrichtung (21) zur Dämpfung der Öffnungsbewegung des bewegbaren Möbelteils (12) aufweist, und wobei das Auszugselement (20) eine an den Kraftspeicher angekoppelte Rastklinke (28) besitzt, die beim Schließen des bewegbaren Möbelteils (12) mitbewegbar ist und nach einem bestimmten Schließweg in eine Rastaufnahme (29) einrastet, von der sie beim Öffnen des bewegbaren Möbelteils (12) wieder ausrastbar ist, wobei der Kraftspeicher durch die Bewegung der Rastklinke (28) in Schließrichtung aufladbar ist und die gespeicherte Energie beim Ausrasten der Rastklinke (28) für den Öffnungsvorgang zur Verfügung steht, und wobei der Ein- und Ausrastvorgang der Rastklinke (28) in die zugeordnete Rastaufnahme (29) mittels eines bei der Öffnungs- und Schließbewegung des bewegbaren Möbelteils (12) mitbewegten, an der Laufschiene (18) angeordneten Mitnehmers (44) erfolgt, **dadurch gekennzeichnet, dass** die Laufschiene (18) an ihrem hinteren Ende ein längliches Verlängerungsstück (43) aufweist, das in der Längsrichtung über das hintere Ende der Laufschiene hinausragt, wobei an dem Verlängerungsstück (43) der Mitnehmer (44) sitzt.

2. Möbel nach Anspruch 1, **dadurch gekennzeichnet, dass** das Auszugselement (20) der Dämpfungseinrichtung (21) zugeordnet ist und gemeinsam mit dieser eine einheitlich handhabbare Baugruppe bildet.

3. Möbel nach Anspruch 1 oder 2, **dadurch gekennzeichnet, dass** das Auszugselement (20) in die Dämpfungseinrichtung (21) integriert ist.

4. Möbel nach einem der vorhergehenden Ansprüche, **dadurch gekennzeichnet, dass** die Dämpfungseinrichtung (21) wenigstens einen Dämpfer (24) aufweist, der seinerseits ein Dämpfergehäuse (25) besitzt, in dem ein Dämpferkolben verschieblich gelagert ist, der mit einer aus dem Dämpfer (24) herausgeführten Kolbenstange (26) verbunden ist.

5. Möbel nach einem der vorhergehenden Ansprüche, **dadurch gekennzeichnet, dass** die Dämpfungseinrichtung wenigstens einen Dämpfer (24) aufweist, der als Rotationsdämpfer ausgebildet ist.

6. Möbel nach einem der vorhergehenden Ansprüche, **dadurch gekennzeichnet, dass** das Auszugselement (20) als von der Dämpfungseinrichtung (21) separates Bauteil ausgebildet ist und mit der Dämpfungseinrichtung (21) über Kopplungsmittel (27) derart gekoppelt ist, dass die vom Auszugselement (20) erzeugte Öffnungskraft in Öffnungsrichtung über die Kopplungsmittel (27) eine Dämpfung der Öffnungsbewegung mittels der Dämpfungseinrichtung (21) erzeugt.

7. Möbel nach Anspruch 6, **dadurch gekennzeichnet, dass** die Kopplungsmittel (27) eine an einer Schiebeführung (33) verschieblich gelagertes Schiebeelement (32) aufweisen, das einerseits an das Auszugselement (20) bewegungsgekoppelt ist und andererseits an die Kolbenstange (26) des Dämpfers (24) angekoppelt ist.

8. Möbel nach einem der vorhergehenden Ansprüche, **dadurch gekennzeichnet, dass** der Kraftspeicher des Auszugselements (20) als Auszugsfeder ausgebildet ist.

9. Möbel nach einem der vorhergehenden Ansprüche, **dadurch gekennzeichnet, dass** die Rastklinke (28) mit der Kolbenstange (26) des Dämpfers (24) gekoppelt ist.

## Claims

1. Piece of furniture, with a furniture carcass and with at least one movable furniture part, in particular a drawer, with a device for opening the movable furniture part (12) which has a guiding device (13) for guiding the movable furniture part (12) in the furniture carcass (14), wherein the guiding device (13) has at least one guide unit (15) made up of a running rail (18) having a longitudinal direction and movable in the longitudinal direction, and a carcass rail (16) attachable to the furniture carcass (14), and wherein the device (11) has a pull-out unit (19) with a pull-out element (20) which has an energy store which, during opening of the movable furniture part (12), exerts an opening force on the movable furniture part (12) in the opening direction, wherein the device (11) has a damping device (21) for damping the opening movement of the movable furniture part (12), and wherein the pull-out element (20) has an engaging pawl (28) coupled to the energy store and which, on closing of the movable furniture part (12), can accompany its movement and, after a certain closing distance, engages in a locking recess (29), from which it is able to disengage again on opening of the movable furniture part (12), wherein the energy store may be charged up by the movement of the engaging pawl (28) in the closing direction, and the stored energy is available for the opening movement on disengaging of the engaging pawl (28), and wherein the engaging and disengaging of the engaging pawl (28) in the assigned locking recess (29) is effected by means of a driver (44) mounted on the running rail (18) and accompanying the opening and closing movement of the movable furniture part (12), **characterised in that** the running rail (18) has at its rear end an elongated extension piece (43) which, in the longitudinal direction, extends beyond the rear end of the running rail, wherein the driver (44) rests on the extension piece (43).

2. Piece of furniture according to claim 1, **characterised in that** the pull-out element (20) is assigned to the damping device (21) and, together with the latter, forms a uniform manageable assembly.

3. Piece of furniture according to claim 1 or 2, **characterised in that** the pull-out element (20) is integrated with the damping device (21).

4. Piece of furniture according to any of the preceding claims, **characterised in that** the damping device (21) has at least one damper (24) which, for its part, has a damper housing (25) in which is slidably mounted a damper piston, which is connected to a piston rod (26) guided out of the damper (24).

5. Piece of furniture according to any of the preceding claims, **characterised in that** the damping device (21) has at least one damper (24) which is in the form of a rotation damper.

6. Piece of furniture according to any of the preceding claims, **characterised in that** the pull-out element (20) is in the form of a component separate from the damping device (21), and is so connected to the damping device (21) via coupling means (27) that the opening force generated by the pull-out element (20) in the opening direction through the coupling means (27) produces a damping of the opening movement by means of the damping device (21).

7. Piece of furniture according to claim 6, **characterised in that** the coupling means (27) have a slide element (32) mounted movably on a sliding guide (33) which is movement-coupled on one side to the pull-out element (20) and on the other side is coupled to the piston rod (26) of the damper (24).

8. Piece of furniture according to any of the preceding claims, **characterised in that** the energy store of the pull-out element (20) is in the form of a pull-out spring.

9. Piece of furniture according to any of the preceding claims, **characterised in that** the engaging pawl (28) is coupled to the piston rod (26) of the damper (24).

## Revendications

1. Meuble, avec un corps de meuble et avec au moins une partie de meuble pouvant être déplacée, en particulier un tiroir, avec un dispositif pour ouvrir la partie de meuble pouvant être déplacée (12), qui présente un système de guidage (13) pour guider la partie de meuble pouvant être déplacée (12) dans le corps de meuble (14), le système de guidage (13) présentant au moins une unité de guidage (15) composée d'au moins un rail de roulement (18) présentant un sens longitudinal et pouvant être déplacé dans le sens longitudinal et un rail de corps (16) pouvant être fixé sur le corps de meuble (14), et le dispositif (11) possédant une unité d'extraction (19) avec un élément d'extraction (20) présentant un accumulateur de force, qui exerce, lors de l'ouverture de la partie de meuble pouvant être déplacée (12), une force d'ouverture dans la direction d'ouverture sur la partie de meuble pouvant être déplacée (12), le dispositif (11) présentant un système d'amortissement (21) pour amortir le déplacement d'ouverture de la partie de meuble pouvant être déplacée (12), et l'élément d'extraction (20) possédant un loquet d'enclenchement (28) accouplé à l'accumulateur de force, qui peut être déplacé par entraînement lors de la fermeture de la partie de meuble pouvant être déplacée (12) et s'enclenche, après un trajet de fermeture défini, dans un logement d'enclenchement (29), duquel il peut à nouveau être désenclenché lors de l'ouverture de la partie de meuble pouvant être déplacée (12), l'accumulateur de force pouvant être chargé par le déplacement du loquet d'enclenchement (28) dans la direction de fermeture et l'énergie stockée est mise à disposition lors du désenclenchement du loquet d'enclenchement (28) pour l'opération d'ouverture, et l'opération d'enclenchement et de désenclenchement du loquet d'enclenchement (28) dans le logement d'enclenchement (29) associé étant effectuée au moyen d'un entraîneur (44) déplacé en entraînement lors du déplacement d'ouverture et de fermeture de la partie de meuble pouvant être déplacée (12), disposé sur le rail de roulement (18), **caractérisé en ce que** le rail de roulement (18) présente sur son extrémité arrière une pièce de prolongement allongée (43), qui dépasse au-delà de l'extrémité arrière du rail de roulement dans la direction longitudinale, dans lequel l'entraîneur (44) siège sur la pièce de prolongement (43).

2. Meuble selon la revendication 1, **caractérisé en ce que** l'élément d'extraction (20) est associé au système d'amortissement (21) et forme conjointement avec celui-ci un module pouvant être manipulé de manière homogène.

3. Meuble selon la revendication 1 ou 2, **caractérisé en ce que** l'élément d'extraction (20) est intégré dans le système d'amortissement (21).

4. Meuble selon l'une quelconque des revendications précédentes, **caractérisé en ce que** le système d'amortissement (21) présente au moins un amortisseur (24), qui possède quant à lui un boîtier d'amortisseur (25), dans lequel est monté de manière à pouvoir coulisser un piston d'amortisseur, qui est relié à une tige de piston (26) sortie de manière guidée hors de l'amortisseur (24).

5. Meuble selon l'une quelconque des revendications précédentes, **caractérisé en ce que** le système d'amortissement présente au moins un amortisseur (24), qui est réalisé en tant qu'amortisseur de rotation.

6. Meuble selon l'une quelconque des revendications précédentes, **caractérisé en ce que** l'élément d'extraction (20) est réalisé en tant que composant séparé du système d'amortissement (21) et est couplé de telle manière au système d'amortissement (21) par l'intermédiaire de moyens de couplage (27) que la force d'ouverture produite par l'élément d'extraction (20) produit dans la direction d'ouverture par l'intermédiaire des moyens de couplage (27) un amortissement du déplacement d'ouverture au moyen du système d'amortissement (21).

7. Meuble selon la revendication 6, **caractérisé en ce que** les moyens de couplage (27) présentent un élément coulissant (32) monté de manière à pouvoir glisser sur un guide coulissant (33), qui est couplé en déplacement d'une part à l'élément d'extraction (20) et est accouplé d'autre part à la tige de piston (26) de l'amortisseur (24).

8. Meuble selon l'une quelconque des revendications précédentes, **caractérisé en ce que** l'accumulateur de force de l'élément d'extraction (20) est réalisé en tant que ressort d'extraction.

9. Meuble selon l'une quelconque des revendications précédentes, **caractérisé en ce que** le loquet d'enclenchement (28) est couplé à la tige de piston (26) de l'amortisseur (24).
